# EUROPÄISCHE PATENTANMELDUNG

(11) **EP 0 057 867 A1**
(43) Veröffentlichungstag der Anmeldung: **18.08.1982**
(21) Anmeldenummer: 82100592.3
(22) Anmeldetag: 28.01.1982
(51) Int. Cl.: G21F 9/36

(54) **Mehrschichtiger Behälter zur sicheren Langzeitlagerung von radioaktivem Material**

(30) Priorität: 03.02.1981 DE 3103527
(71) Anmelder: Nukem GmbH, D-63434 Hanau (DE); Deutsche Gesellschaft für Wiederaufarbeitung von Kernbrennstoffen mbH, D-30014 Hannover (DE)
(72) Erfinder: Van Hecke, Roland, D-8750 Aschaffenburg (DE); Quillmann, Heinrich, D-6369 Nidderau 2 (DE); Schulmeyer, Werner, D-6082 Mörfelden-Walldorf (DE); Vötsch, Reinhard, D-5010 Bergheim (DE); Zehner, Herbert, Dr., D-6458 Rodenbach I (DE)

(57) **Zusammenfassung**

Zur Lanzeitlagerung von radioaktivem Material, insbesondere von bestrahlten Brennelementen, in geeigneter geologischer Formationen werden mehrschichtige Lagerbehälter benötigt, die nicht aufwendig gebaut sind und trotzdem über einen längeren Zeitraum ausreichende Festigkeits-und Barrierefunktionen aufweisen. Dazu benutzt man einen Behälter, dessen innere Schicht (3) aus einem mechanisch stabilen, warmfesten, billigen Werkstoff und dessen äußere Schicht (4) aus einem gegenüber dem Lagermedium korrosionsbeständigem Material besteht, wobei die Schichtdicken jeweils so gewählt werden, daß sie den auftretenden mecha- ; nischen Belastungen beziehungsweise der Korrosion widerstehen.

## Beschreibung

Die Erfindung betrifft einen mehrschichtigen Lagerbehälter zur Lagerung von radioaktivem Material, insbesondere für die Langzeitlagerung bestrahlter Brennelemente, in geeigneten geologischen Formationen, bestehend aus einem Behälterkörper und einem Deckel aus jeweils mindestens zwei Materialschichten.

Bestrahlte Brennelemente werden nach einer vorübergehenden Aufbewahrung in Wasserbecken entweder sofort oder nach einer begrenzten weiteren Zwischenlagerung aufgearbeitet. Dabei werden die nuklearen Brenn- und Brutstoffe von den Spaltprodukten abgetrennt und wieder dem _{B}rennstoffkreislauf zugeführt. Die Spaltprodukte werden nach bekannten Verfahren, meist unter Verwendung großer Mengen Wertstbffe, wie zum Beispiel Blei und Kupfer, konditioniert und in geologischen Formationen praktisch nicht mehr entnehmbar endgelagert.

Darüberhinaus wird überle^{g}t (Berichte des Kernforschungszentrums Karlsruhe KFK 2535 und 2560), die bestrahlten Brennelemente in absehbarer Zeit nicht aufzuarbeiten, auf die in ihnen vorhandenen Brenn-und Brutstoffe zunächst zu verzichten und die Brennelemente - nach einer angemessenen Abklingzeit in dafür vorgesehene Lagern - gegebenenfalls wieder entnehmbar endzulagern. Die Lagerzeiten können mehrere Generationen betragen, wobei sich entsprechend seiner Zusammensetzung das Gefährdungspotential des radioaktiven Inventars in dieser Zeit, den bekannten physikalischen Gesetzen folgend, außerordentlich stark verringert.

Wegen der unbestimmten Lagerdauer werden an derartige, für die Langzeitlagerung geeignete Behälter, die gegenüber bekannten Transport- und Lagerbehältern eine mehrfache Betriebszeit aufweisen müssen, besondere Anforderungen gestellt. Erschwerend kommt hinzu, daß die Behälterlager schwer zugänglich sein müssen und folglich den Überwachungsmöglichkeiten Grenzen gesetzt sind.

Es sind teilweise sehr aufwendige Konzepte bekannt, die bestrahlten Brennelementen mittels Behälter aus Metall oder Beton in Salz, Sand oder in Fels-Kavernen zu lagern. Als Verpackung für radioaktive Stoffe und bestrahlte Brennelemente werden Behälter aus legierten und unlegierten Stählen, aus Kupfer sowie aus Korund vorgeschlagen. Die Behälter aus Stahl sind entweder nicht korrosionsbeständig oder wie solche aus Kupfer sehr teuer. Behälter aus Korund sind grundsätzlich ^{g}e-eignet, jedoch fehlen die für die Herstellung notwendigen Erfahrungen. Darüber hinaus müßten die Brennelemente zur Verpackung in die aus herstellungsbedingten Gründen kleinen Korundbehälter zerlegt werden, was mit einem erheblichen Aufwand verbunden ist.

Der _{E}rfindüng liegt daher die Aufgabe zugrunde, einen mehrschichtigen Behälter zur Lagerung von radioaktivem Material, insbesondere für die Langzeitlagerung bestrahlter Brennelemente, in geeigneten geologischen Formationen, bestehend aus einem Behälterkörper und einem Deckel aus jeweils mindestens zwei Schichten, zu schaffen, der nicht aufwendig gebaut ist und über einen längeren Zeitraum ausreichende Festigkeit und Barrierenfunktionen aufweist.

Diese Aufgabe wird erfindungsgemäß dadurch gelöst, daß die innere Schicht aus einem mechanisch stabilen, billigen Werkstoff und die äußere Schicht aus einem gegenüber dem Lagermedium korrosionsbeständigen Material besteht. Entsprechend den unterschiedlichen Umgebungsbedingungen in den verschiedenen zur Endlagerung radioaktiver Materialien geeigneten geologischen Formationen sind für den Aufbau der äußeren Schicht verschiedene Werkstoffe geeignet. Infrage kommen metallische Werkstoffe, wie legierte Stähle, Tantal, Blei,. Zirkon, Titan, Beryllium, Kupfer oder Edelmetalle, sowie Legierungen dieser Metalle. Ferner eignen sich in manchen Fällen keramische.Werkstoffe, wie beispielsweise die Oxide des Aluminiums, des Siliziums, des Magnesiums,die Karbide von Silizium oder Bor sowie Spinelle, Silikate und Graphit. Vorzugsweise verwendet man Werkstoffe auf Zirkon- und Titanbasis. Die Dicke der äußeren Schicht wird vorteilhafterweise so bemessen, daß sie dem Abtrag während der Zeit, in der die Barrierewirkung auch im ungünstigen Fall erhalten bleiben soll, entspricht und die innere Schicht für die Dauer der vorgesehenen Lagerung gegen Korrosion zuverlässig schützt. Die Ermittlung der erforderlichen Schichtdicke erfolgt unter Berücksichtigung bekannter Korrosionsdaten.

Die äußere Schicht ist auf die innere Schicht vorzugsweise durch Plattieren oder durch Flamm- oder Plasmaspritzen aufgebracht. Da die verschlossenen Behälter in einem Arbeitsgang gespritzt werden können, kann man somit nahtlose Überzüge erhalten.

Unter Umständen ist es aus fertigungstechnischen Gründen oder wegen eines verbesserten Korrosionsschutzes günstig, die äußere Korrosionsschutzschicht aus mehreren Einzelschichten aufzubauen, wobei diese Einzelschichten vorteilhafterweise auch aus verschiedenen Werkstoffen bestehen können, die von aussen nach innen immer edler in bezug auf ihre Stellung in der elektrochemischen Spannungsreihe werden.

Es ist außerdem günstig, die im Behälter befindlichen Brennelemente mit niedri^{g}schmelzenden Metallen zu vergießen. Hierfür eignen sich beispielsweise Blei, Zink, Zinn oder entsprechende Legierungen. Um ein Aufschwimmen des Brennelementes während des Ausfliessens zu verhindern, können Haltevorrichtungen im Behälterevorgesehen werden. Durch dieses Vergießen wird eine verbesserte Abfuhr der Nachwärme erreicht.

Der gefüllte Lagerbehälter ist durch einen Zweischichten-Deckel, der auch als Doppeldeckel ausgebildet sein kann, verschlossen. Der innere Deckel, beziehungsweise die innere Deckelschicht,besteht aus dem gleichen Werkstoff wie die innere Schicht des Behälterkörpers und kann im unteren Teil ein Gewinde zum Einschrauben des Deckels in den zylindrischen Teil des Behälters aufweisen. Um ein fernbedientes Einschrauben zu ermöglichen, kann in den Deckel beispielsweise ein Zapfen mit Innenvierkant eingeschraubt werden. Nach dem Einschrauben des Deckels wird dieser Innendeckel durch eine Kehlnaht gasdicht verschweißt. Der Zapfen besteht aus dem gleichen Werkstoff wie die äußere Korrosionsschutzschicht des Behälterkörpers und der äußere Deckel, beziehungsweise die äußere Deckelschicht, die den Korrosionsschutz gewährleisten soll. Dadurch wird der Werkstoff des Grundkörpers völlig geschützt, ohne daß der Zapfen plattiert werden muß, was einen erheblichen Aufwand bedeuten würde. Es können.jedoch auch andere an sich bekannte Verschlußmechanismen verwendet werden.

In manchen Fällen ist es auch vorteilhaft, zusätzlich noch einen Innenbehälter in den Behälterkörper einzubringen. Außerdem kann man vorteilhafterweise zwischen den Werkstoffschichten des Deckels einen oder mehrere Hohlräume zur Aufnahme von Helium einbringen.

Die Abbildungen I und II zeigen schematisch zwei beispielhafte Ausführungsformen des erfindungsgemäßen Lagerbehälters.

Abbildung I zeigt einen Lagerbehälter, dessen Behälterkörper (1) und Deckel (2) jeweils aus einer inneren Schicht (3) und einer äußeren Schicht (4) besteht. Für die innere Schicht (3) wird ein Feinkornstahl WSTE 43 gewählt, ein warmfester Baustahl. Seine Korrosionsbeständigkeit ist zwar schlecht, seine Festigkeit jedoch gut, und außerdem ist der Stahl gut schweißbar. Von großem Vorteil, insbesondere gegenüber ebenfalls gut geeigneten warmfesten Vergütungsstählen, ist sein günstiger Preis.

Zur Gewährleistung der mechanischen Stabilität ist beispielsweise eine Wandcicke von ca. 35 mm erforderlich. Hieraus resultieren folgende Abmessungen für den Behältergrundkörper:

Wegen der außerordentlich guten Korrosionsbeständigkeit von Zirkaloy-2 wird dieser Werkstoff als äußere Schicht (4) verwendet. Zirkaloy-2 ist ^{g}ut schweißbar und preiswert gegenüber den ebenfalls ^{g}ut geeigneten Werkstoffen auf Titanbasis, wie Titan oder Ticode 12.

Zur Gewährleistung der Integrität während der vorgesehenen Standzeit wird beispielsweise eine Schichtdicke >-4 mm gewählt.

Die Zirkaloyplattierung kann auf zwei verschiedene Arten aufgebracht werden. Entweder wird eine Hülle aus Zirkaloy-2 vorgefertigt, über den Innenbehälter gezogen und aufgeschrumpft oder die vorgefertigten Zirkaloybleche werden durch Walzschweißplattierung auf den Grundkörper aufgebracht. Beide Ausführungen sind nahezu gleichwertig.

Anschließend wird der Behälter beladen und mit dem Deckel (2)verschlossen, der als"Doppeldeckel mit Innen- (5) und Außendeckel (6) ausgebildet ist. Zur Durchführung von Lecktests befinden sich zwischen Innen- (5) und Außendeckel (6) eine oder mehrere Hohlräume (7), die mit Helium gefüllt sind.

Das Behälterinnere (8) kann nach dem Beladen mit den abgebrannten Brennelementen mit einem Metall, beispielsweise Blei, ausgegossen werden.

Abbildung II zeigt einen Behälter, bei dem die äußere Schicht (4) aus zwei Einzelschichten (°, 10) besteht, wobei das Material der inneren Einzelschicht (10) gegenüber der äußeren Einzelschicht (9) edler in bezug auf seine Stellung in der elektrochemischen Spannungsreihe ist. Dadurch wird bei eventuellen Korrosionsdurchbrüchen (zum Beispiel Lochfraß) der äußeren Einzelschicht (9) vermieden, daß die tragende innere Schicht (3) korrodiert wird. Weiterhin besteht dieser Lagerbehälter im Behälterinneren (8) zusätzlich aus einem Innenbehälter (11) zur Aufnahme des radioaktiven Materials.

## Patentansprüche

1. Mehrschichtiger.Lagerbehälter zur Lagerung von radioaktivem Material, insbesondere für die Langzeitlagerung bestrahlter Brennelemente, in geeigneten geologischen Formationen, bestehend aus einem Behälterkörper und einem Deckel aus jewils mindestens zwei Materialschichten, dadurch gekennzeichnet, daß die innere Schicht (3) aus einem mechanisch stabilen, warmfesten, billigen Werkstoff und die äußere Schicht (4) aus einem gegenüber dem Lagermedium korrosionsbeständigen Material besteht.

2. Lagerbehälter nach Anspruch 1, dadurch gekennzeichnet, daß die innere Schicht (3) in ihrer Schichtdicke so bemessen ist,_daß sie während. der vorgesehenen Lagerzeit den auftretenden mechanischen Belastungen standhält.

3. Lagerbehälter nach Anspruch 1 und 2, dadurch ^{g}e-kennzeichnet, daß als Material für die innere Schicht (3) warmfeste Stähle verwendet werden.

4. Lagerbehälter nach Anspruch 1 bis 3, dadurch gekennzeichnet, daß die äußere Schicht (4) in ihrer Schichtdicke so bemessen ist, daß die innere Schicht (3) für die Dauer der vorgesehenen Lagerzeit gegen Korrosion geschützt ist.

5. Lagerbehälter nach Anspruch 1 bis 4, dadurch gekennzeichnet, daß die äußere Schicht (4) aus Werkstoffen auf Zirkon- oder Titanbasis besteht.

6. Lagerbehälter nach Anspruch bis 5, dadurch gekennzeichnet, daß die äußere Schicht (4) durch Plattieren oder Plasmaspritzen auf die innere Schicht (3) aufgebracht ist.

7. Lagerbehälter nach Anspruch 1 bis 6, dadurch gekennzeichnet, daß die äußere Schicht (4) aus mehreren Einzelschichten (9, 11) aufgebaut ist.

8. Lagerbehälter nach Anspruch 1 bis 7, dadurch gekennzeichnet, daß die Einzelschichten (9,10), aus verschiedenartigen Werkstoffen bestehen, die von außen nach innen immer edler in bezug auf ihre Stellung in der elektrochemischen Spannungsreihe werden.

9. Lagerbehälter nach Anspruch 1 bis 8, dadurch gekennzeichnet, daß das Behälterinnere (8) nach dem Befüllen mit Metallen ausgegossen ist.

10. Lagerbehälter nach Anspruch 1 bis 9, dadurch gekennzeichnet, daß er zusätzlich einen Innenbehälter (7) enthält.

11. Lagerbehälter nach Anspruch 1 bis 10, dadurch gekennzeichnet, daß bei einer Ausbildung des Dekkels (2) als Doppeldeckel zwischen Innen- (5) und Außendeckel (6) ein oder mehrere Hohlräume (7) zur Aufnahme von Helium angeordnet sind.
